# FASCICULE DE BREVET EUROPEEN

(11) **EP 0 677 307 B1**
(45) Date de publication et mention de la délivrance du brevet: **10.12.1997**
(21) Numéro de dépôt: 95420097.8
(22) Date de dépôt: 11.04.1995
(51) Int. Cl.: A63C 9/00

(54) **Ski à profil perfectionné**
Ski mit verbessertem Profil
Ski with improved upper surface profile

(30) Priorité: 15.04.1994 FR 9404824
(43) Date de publication de la demande: 18.10.1995
(73) Titulaire: SKIS ROSSIGNOL S.A., F-38509 Voiron Cédex (FR)
(72) Inventeur: Piegay, Yves, F-38440 Meyrieu les Etangs (FR)
(74) Mandataire: Laurent, Michel

(56) Documents cités:
- EP-A- 0 465 794
- DE-A- 3 934 891
- FR-A- 2 648 720
- FR-A- 2 689 772

## Description

L'invention concerne un ski, dont on cherche à améliorer le confort de skiabilité, notamment par diminution des vibrations engendrées, au cours de la pratique du ski, ainsi que par les réactions inhérentes aux caractéristiques mécaniques du ski lui-même.

Dans le document US-A-5 232 241, on a décrit un ski dont la face supérieure présente un évidemment, destiné à recevoir une plaque au niveau de laquelle sont fixées les fixations, à savoir butée avant et talonnière arrière. De manière avantageuse, ce document prévoit qu'à l'interface entre la plaque recevant la fixation et le ski proprement dit, on intercale une feuille réalisée en un matériau visco-élastique de telle sorte à permettre, d'une part, l'absorption de vibrations gênantes, et d'autre part, à autoriser celui-ci des mouvements de flexion de relativement large amplitude, de par l'annulation, et en tout cas l'atténuation des effets de rigidité engendrés par les dispositifs de fixations traditionnels. Un tel ski est également décrit dans le document DE-A- 39 34 891, mais dans lequel la plaque n'est pas rapportée au niveau d'un évidement. Cependant, compte-tenu de la fixation de la butée et de la talonnière au niveau seulement de cette plaque rapportée, et de par la présence de ce matériau visco-élastique, on affecte de manière significative la précision de la conduite du ski, jusqu'à atteindre un certain "flottement" de la platine porte-fixation, incompatible en tout cas avec un ski de précision, a fortiori de compétition.

La structure actuelle des skis tend vers une étroitisation de la zone du patin, se traduisant par un risque accru de voir porter, lors de virages, non pas les carres, mais les bords de la chaussure, qui devient ainsi nettement plus large que cette zone. Ce risque aboutit au ripage du ski, c'est à dire à son brusque décrochement par rapport à la surface de la neige.

Afin de s'affranchir de ce risque, on a proposé de surélever la zone du patin c'est à dire la zone recevant les fixations, par rapport au plan supérieur du ski, par exemple au moyen de cales ou de plaques vissées ou collées sur la surface supérieure du ski.

On a par exemple décrit dans le document US-A-2 550 002 un tel ski, dans lequel on surélève la zone servant au montage des fixations par une plaque en bois avec interposition entre la plaque et la surface supérieure du ski d'une lame en caoutchouc. Cependant, dans ce cas encore, on affecte de manière significative la précision de la conduite du ski, compte tenu du flottement de la plaque porte-fixations par rapport au ski lui-même.

On a également proposé, par exemple dans le document FR-A-2 648 720, de réaliser un ski, présentant au niveau de la zone du patin, une paroi supérieure surélevée, pour intégrer dans cette zone une plaque en un matériau visco-élastique. Dans une telle structure, l'isolation des vibrations n'est cependant pas optimale.

Parallèlement, de tels systèmes sont inenvisageables avec un ski à profil plus complexe, dont l'évolution est sans cesse croissante et dont le public est de plus en plus demandeur.

L'objet de l'invention est de proposer un ski du type en question, s'affranchissant de ces différents inconvénients.

Elle propose un ski comprenant :
- une semelle de glisse, éventuellement bordée par des carres,
- un corps structurel comprenant au moins une couche supérieure de renfort recouverte d'une surface supérieure de protection,
- au niveau de la zone du patin, une structure rapportée, solidarisée par collage sur ladite surface supérieure, par l'intermédiaire d'une feuille ou plaque réalisée en un matériau visco-élastique, au moins en partie arrière, c'est à dire au niveau de la zone destinée à recevoir la talonnière assurant en coopération avec une butée la fixation de la chaussure du skieur.

Le ski selon l'invention se caractérise en ce que les vis de fixation de la zone antérieure de la structure rapportée traversent celle-ci pour venir s'ancrer dans la couche supérieure de renfort du corps structurel, alors que les vis de fixation de la talonnière ne viennent s'ancrer que dans la structure rapportée, au-dessus de la feuille ou plaque en matériau visco-élastique.

De la sorte, il est ainsi possible de cumuler d'une part, la fonction amortissante du matériau visco-élastique, fonctionnant soit par écrasement, soit par cisaillement, et d'autre part, la fonction de précision de guidage du ski par la butée avant. Par ailleurs, compte tenu de la possibilité de cisaillement conférée à la zone postérieure de la structure rapportée, de par la présence au niveau de sa fixation sur le corps structurel du ski d'une feuille ou plaque en matériau visco-élastique, l'ensemble de la fixation butée avant + talonnière n'est jamais comprimé, même en cas de fléchissement du ski.

Avantageusement, la structure rapportée présente une surface supérieure prolongeant la forme générale de la surface supérieure du ski. En d'autres termes, on n'observe pas de discontinuité marquée dans le profil du ski, après mise en place de ladite structure rapportée, et ce, tant dans la direction longitudinale, que dans la direction transversale du ski.

Avantageusement, la butée et la talonnière sont maintenues sensiblement parallèles à la semelle au moyen d'éléments rapportés sur ladite structure et de forme appropriée complémentaire pour s'adapter au profil particulier de cette structure, notamment lorsque celle-ci présente une section transversale globalement triangulaire.

La manière dont l'invention peut être réalisée et les avantages qui en découlent ressortiront mieux des exemples de réalisation qui suivent, donnés à titre indicatif et non limitatif à l'appui des figures annexées.

La figure 1 est une représentation schématique en perspective d'un ski conforme à l'invention.

La figure 2 est une représentation partielle en section longitudinale selon la ligne II-II de la figure 1, notamment de la zone du patin du ski conformément à l'invention.

Les figures 3 et 4 sont des représentations schématiques en section transversale d'un ski, d'une part au niveau de la butée avant selon la ligne III-III de la figure 2, et d'autre part, au niveau de la talonnière selon la ligne IV-IV de ladite figure 2.

La figure 5 est une représentation schématique en perspective d'un ski à profil particulier, selon l'invention.

Les figures 6 et 7 sont des représentations schématiques en section transversale analogues aux figures 3 et 4, mais d'un ski à profil particulier selon la figure 5.

La figure 1 représente très schématiquement un ski (1) de profil traditionnel, et qui comporte au niveau du patin (2) une structure (3) rapportée sur la face supérieure dudit ski au niveau de ce patin. Ce ski comporte en outre une semelle de glisse (13), bordée par des carres latérales métalliques (16), le sous-ensemble semelle ainsi réalisé étant recouvert d'un élément de renfort (12). Par ailleurs, le ski représenté comporte également des chants latéraux (17), par exemple réalisés en ABS (acryl-butyl-styrène).

Plus spécifiquement, la structure (3), dont on a représenté sur les figures 2, 3 et 4 un mode de réalisation, est par exemple réalisée en bois, en plastique moulé, ou encore selon une structure plus complexe. Par ailleurs, bien que représentée sous forme monobloc dans les figures, cette structure rapportée (3) peut être constituée de deux parties, respectivement une partie antérieure et une partie postérieure.

Une feuille ou plaque (8) d'un matériau visco-élastique est intercalée entre la structure (3) et la face supérieure (9) du ski (1). Il est à noter que si dans les exemples décrits en liaison avec les figures, cette feuille ou plaque en matériau visco-élastique s'étend selon toute la longueur de la structure rapportée (3), ladite feuille (8) peut être limitée à la seule zone postérieure de la structure rapportée (3), c'est à dire au niveau de la zone de fixation de la talonnière (7).

Cette structure (3), qui peut être de profil variable, reçoit deux éléments respectivement (4) et (5) à l'aplomb du lieu d'implantation de la fixation, à savoir de la butée avant (6) et de la talonnière (7). Ces éléments (4) et (5), par exemple réalisés en polyuréthane, sont destinés à permettre le positionnement de ladite fixation selon un plan parallèle à la semelle au niveau du patin (2). Leur fixation sur la structure (3) s'effectue au moyen de vis d'ancrage ou système équivalent (14, 15) (figures 3 et 4).

Selon une caractéristique de l'invention, la fixation de la butée (6) sur l'élément (4) au niveau de la structure (3) au moyen des vis (14) s'ancre plus profondement que la structure (3) elle-même, puisqu'elle vient s'ancrer au niveau de la zone supérieure du ski (1) tel qu'on peut bien l'observer sur la figure 3, et ce, en traversant la plaque visco-élastique (8), puis la feuille de protection de la surface supérieure du ski, faisant en outre office de décor (9), pour se visser dans l'élément supérieur de renfort (10) et dans le noyau (11), constituant l'âme du corps structurel du ski.

En revanche, la talonnière (7) fixée sur l'élément (5) ne vient s'ancrer qu'au niveau de la structure (3), tel qu'on peut mieux l'observer sur la figure 4, donc sans atteindre la feuille (9) de protection de la surface supérieure du ski, et a fortiori sans atteindre le corps structurel dudit ski.

De la sorte, la structure (3) est isolée du corps du ski par la présence de la plaque de matériau visco-élastique (8), de sorte qu'un grand nombre de vibrations sont absorbées par ce matériau et ne sont pas transmises au skieur.

En revanche, de par l'ancrage profond de la butée avant (6) au moyen des vis (14) au niveau de la face supérieure du ski (9) et du renfort (10), on confére de la sorte une plus grande précision dans la conduite du ski, notamment en virage.

Ainsi, la zone postérieure de la structure rapportée (3) est fixée par collage sur la face supérieure de la feuille ou plaque (8) en visco-élastique, elle même collée par sa surface inférieure sur le corps structurel du ski. De la sorte, la talonnière, fixée à l'aplomb de cette zone sur la seule structure rapportée, est à même de permettre l'occurence de cisaillement, de par le feuille visco-élastique (8).

On a représenté sur les figures 5 à 7 une autre forme de réalisation de l'invention, dans laquelle le profil du ski (18) n'est pas traditionnel, comme représenté sur la figure 1, mais est complexe et notamment présente une section triangulaire variant tout au long de la longueur du ski.

Le profil de la surface supérieure de ce ski (18) forme deux pans (19, 20), d'inclinaison variable sur la longueur du ski, lesdits pans se rejoignant en formant une arête supérieure (21). Au niveau du patin, ainsi que l'on peut l'observer sur les figures 6 et 7, la section du ski est sensiblement trapézoïdale, et est surmontée d'une structure rapportée (22) de section triangulaire, prolongeant la forme des côtés de la section trapézoïdale, de telle sorte à conférer au ski un profil triangulaire continu, exempt de discontinuités de forme.

Au niveau de la zone du patin, le ski reçoit entre sa face supérieure, constituée par la petite base de la section trapézoïdale, et la structure rapportée (22), une bande (8) réalisée en un matériau visco-élastique.

De la sorte, et dans ce cas, les éléments (4) et (5) présentent une forme adaptée et complémentaire au profil considéré, de sorte à maintenir dans le même plan parallèle à la semelle au niveau du patin, respectivement la butée avant (6) et la talonnière (7).

Le mode de fixation demeure équivalent, à savoir ancrage profond des vis (14) traversant l'élément (4) recevant la butée avant (6), à l'intérieur de la face supérieure du ski (18), et notamment au niveau du renfort (10), et ancrage limitée des vis (15) traversant l'élément (5) support de la talonnière (7) à l'intérieur de la seule structure rapportée (22), afin de permettre les phénomènes de cisaillement à ce niveau.

Outre les avantages déjà développés dans le cadre de la description de l'exemple de réalisation se rapportant aux figures 1 à 4, cette forme particulière de réalisation permet d'obtenir un bon guidage latéral des éléments intermédiaires (4, 5), et partant de la butée avant (6) et de la talonnière (7), par rapport à l'axe longitudinal du ski, ce guidage étant en effet optimisé par le profil particulier en forme de nervure du ski, aboutissant à une coopération plus étroite entre lesdits éléments (4, 5) et la surface supérieure du ski.

## Revendications

1. Ski comprenant :
- une semelle de glisse (13), éventuellement bordée par des carres (16),
- un corps structurel comprenant au moins une couche supérieure de renfort (10) recouverte d'une surface supérieure de protection (9),
- au niveau de la zone du patin, une structure rapportée (3, 22), solidarisée sur ladite surface supérieure (9) au moins en partie arrière, c'est à dire au niveau de la zone destinée à recevoir la talonnière (7) assurant en coopération avec une butée avant (6) la fixation de la chaussure du skieur, cette solidarisation étant réalisée par collage, par l'intermédiaire d'une feuille ou plaque (8) réalisée en un matériau visco-élastique,
***caractérisé*** en ce que les vis de fixation (14) de la zone antérieure de la structure rapportée (3, 22) traversent celle-ci pour venir s'ancrer dans la couche supérieure de renfort (10) du corps structurel, alors que les vis de fixation (15) de la talonnière (7) ne viennent s ancrer que dans la structure rapportée (3, 22), au-dessus de la feuille ou plaque (8) en matériau visco-élastique.

2. Ski selon la revendication 1, ***caractérisé*** en ce que la butée avant (6) et la talonnière (7) sont maintenues sensiblement parallèles à la semelle (13) au moyen d'éléments intercalaires (4, 5) placés sur ladite structure rapportée (3, 22), et dont la forme est appropriée et complémentaire pour s'adapter au profil particulier de cette structure.

3. Ski selon l'une des revendications 1 et 2, ***caractérisé*** en ce que le profil de la structure rapportée (3, 22) prolonge sensiblement la forme générale de la surface supérieure du ski, de telle sorte à affranchir le ski ainsi obtenu de toute discontinuité en termes de profil.

## Claims

1. A ski comprising :
- a running sole (13), optionally bordered by edges (16) ;
- a structural body comprising at least one upper reinforcement layer (10) covered with an upper protective surface (9) ;
- in the region of the support face, an attached structure (3, 22), fastened onto said upper surface (9) at least in the rear part, that is to say in the zone intended to accommodate the heel binding (7) which, in cooperation with a front toe stop (6), binds the boot of the skier, this fastening being produced by adhesive bonding by way of a sheet or plate (8) made of a viscoelastic material,
wherein the screws (14) for fastening the anterior zone of the attached structure (3, 22) pass through the latter before being anchored in the upper reinforcement layer (10) of the structural body, whereas the screws (15) for fastening the heel binding (7) are only anchored in the attached structure (3, 22), above the sheet or plate (8) made of viscoelastic material.

2. The ski as claimed in claim 1, wherein the front toe stop (6) and the heel binding (7) are held substantially parallel to the running sole (13) by means of intermediate elements (4, 5) which are placed on said attached structure (3, 22) and the shape of which is suitable and complementary for matching the particular profile of this structure.

3. The ski as claimed in one of claims 1 and 2, wherein the profile of the attached structure (3, 22) substantially extends the general shape of the upper surface of the ski, so as to remove from the ski thus obtained any discontinuity in terms of profile.

## Patentansprüche

1. Ski, der folgendes aufweist:
- eine Gleitsohle (13), die gegebenenfalls von Kanten (16) begrenzt ist,
- einen Strukturkörper mit zumindest einer von einer oberen Schutzoberfläche (9) bedeckten oberen Verstärkungsschicht (10),
- auf der Höhe des Aufstandsbereichs eine aufgesetzte Struktur (3, 22), die fest mit der genannten oberen Oberfläche (9) verbunden ist, und zwar zumindest im hinteren Abschnitt, das heißt auf der Höhe des zur Aufnahme des Fersenstücks (7) bestimmten Bereichs, der unter Zusammenwirken mit einem vorderen Anschlag (6) die Befestigung des Skischuhs sicherstellt, wobei diese feste Verbindung durch Verkleben mittels einer aus einem viskoelastischen Material hergestellten Folie oder Platte (8) bewerkstelligt ist,
*dadurch gekennzeichnet*,
daß die Befestigungsschrauben (14) des vorderen Abschnitts der aufgesetzten Struktur (3, 22) diese durchqueren, so daß diese sich in der oberen Verstärkungsschicht (10) des Strukturkörpers verankern, wohingegen sich die Befestigungsschrauben (15) des Fersenstücks (7) nur in der aufgesetzten Struktur (3, 22), und zwar oberhalb der Folie oder Platte (8) aus viskoelastischem Material verankern.

2. Ski nach Anspruch 1, *dadurch gekennzeichnet*, daß der vordere Anschlag (6) und das Fersenstück (7) mittels auf der genannten aufgesetzten Struktur (3, 22) angeordneten, zwischengelegten Elementen (4, 5), deren Form so geeignet und komplementär ist, daß diese sich dem besonderen Profil dieser Struktur anpassen, etwa parallel zu der Sohle (13) gehalten werden.

3. Ski nach einem der Ansprüche 1 oder 2, *dadurch gekennzeichnet*, daß das Profil der aufgesetzten Struktur (3, 22) die allgemeine Form der oberen Skioberkläche etwas verlängert, und zwar derart, daß hinsichtlich des Profils der so erhaltene Ski keine Diskontinuität aufweist.
